# EUROPÄISCHE PATENTSCHRIFT

(11) **EP 2 113 462 B1**
(45) Veröffentlichungstag und Bekanntmachung des Hinweises auf die Patenterteilung: **26.01.2011**
(21) Anmeldenummer: 08008368.6
(22) Anmeldetag: 02.05.2008
(51) Int. Cl.: B65B 43/46, B65B 59/00

(54) **Vorrichtung zum Handhaben von flexiblen Beuteln**
Device for handling flexible bags
Dispositif de manipulation de sacs flexibles

(43) Veröffentlichungstag der Anmeldung: 04.11.2009
(73) Patentinhaber: INDAG Gesellschaft für Industriebedarf mbH & Co. Betriebs KG, 69214 Eppelheim (DE)
(72) Erfinder: Kurz, Michael, 69242 Mühlhausen (DE); Müller, Stefan, 74847 Obrigheim-Asbach (DE); Wild, Hans-Peter Dr., 69214 Eppelheim (DE)
(74) Vertreter: Grünecker, Kinkeldey, Stockmair & Schwanhäusser Anwaltssozietät

(56) Entgegenhaltungen:
- WO-A-2006/111139
- DE-A1- 2 622 291
- DE-A1-102006 028 796
- US-A- 5 058 364

## Beschreibung

Die Erfindung bezieht sich auf eine Vorrichtung zum Handhaben von flexiblen Beuteln der im Oberbegriff von Anspruch 1 erläuterten Art.

Eine derartige Vorrichtung ist aus der WO 2006/111139 bekannt. Die bekannte Vorrichtung enthält Haltevorrichtungen, die durch eine Relativbewegung mit Hilfe einer zentralen Formateinstellung auf unterschiedliche Beutelgrößen eingestellt werden können. Die gleiche Relativbewegung bewirkt auch, gesteuert durch die Transporteinrichtung, das Öffnen bzw. Schließen der Beutel. Die spezielle Konstruktion der Formateinstellung ist dieser Druckschrift nicht zu entnehmen.

Die US-A-5 058 364 beschreibt eine Verpackungsmaschine zum Füllen flexibler Beutel. Die Beutel werden durch Halteeinrichtungen getragen, die jeweils an zwei im Abstand nebeneinanderliegenden, endlos umlaufenden Ketten angeordnet sind, wobei die Ketten den Transport der Beutel übernehmen. Zum Einstellen auf verschiedene Beutelbreiten wird der Abstand zwischen den parallel nebeneinanderliegenden Trums der Transporteinrichtung verändert.

Die DE-A-26 22 291 beschreibt eine Verarbeitungsmaschine für in Beutel zu verpackendes Gut, bei der jeder Beutel mittels zweier symmetrischer Zangen ergriffen wird, wobei die Zangen an einem Schlitten gelagert sind, der wiederum an einer endlos umlaufenden Transportkette befestigt ist. Die Zangen sind zum Öffnen und Schließen des Beutels um eine Schwenkachse verdrehbar, wobei der Abstand der beiden Schwenkachsen zur Anpassung an unterschiedliche Beutelbreiten veränderbar ist.

Die DE-A-10 2006 028 796 beschreibt eine Vorrichtung zum Behandeln flexibler Beutel, bei denen die Beutel mit Hilfe von Greifern am Rande der Öffnung erfasst und zum Befüllen geöffnet werden, wobei weiterhin eine Möglichkeit besteht, die Anlage auf unterschiedliche Beutelgrößen einzustellen. Diese Einstellungen erfolgen über motorische Antriebe, gesteuert von einer Steuereinrichtung.

Der Erfindung liegt die Aufgabe zugrunde, eine Vorrichtung der genannten Art auf konstruktiv einfache Weise so weiterzubilden, dass sie auf konstruktiv einfache Weise für Beutel unterschiedlicher Abmessungen einsetzbar ist.

Die Aufgabe wird durch die im Anspruch 1 angegebenen Merkmale gelöst.

Vorteilhafte Weiterbildungen der Erfindung sind den Unteransprüchen zu entnehmen.

Durch die Verstelleinrichtung wird der Halteabstand zwischen den Halteeinrichtungen verstellt, so dass die Vorrichtung an unterschiedlich breite Beutel anpassbar ist. Zusätzlich kann auch ein Unterstützungsgerüst für den Beutel verstellt werden, wobei Seiten- und/oder Bodenträger relativ zueinander verstellbar sind, um die Aufnahme an unterschiedlich hohe Beutel anzupassen.

Bevorzugt ist auch der Öffnungsabstand der Halteeinrichtungen zueinander an die unterschiedlichen Beutelabmessungen anpassbar.

Die Anpassung an die Beutelabmessungen erfolgt auf konstruktiv einfache Weise bevorzugt in Stufen, die an die abgestuften Beutelabmessungen angepasst sind. Dies wird besonders einfach durch eine Lochreihe mit Arretierungselement erreicht.

Zum Aufnehmen schwererer und längerer Beutel enthält die Aufnahme bevorzugt ein Unterstützungsgerüst mit Seiten- und/oder Bodenträgern, wobei die Halteeinrichtungen bevorzugt einen Seitenträger enthalten. Der Bodenträger kann in seiner Höhenlage, d. h. seinem senkrechten Abstand zur Halteeinrichtung verstellbar sein, um auch höhere Beutel aufzunehmen.

Die Halteeinrichtungen enthalten bevorzugt jeweils eine Klammer, die die seitlichen Bereiche des Beutels klemmen.

Ein Ausführungsbeispiel der Erfindung wird nachfolgend anhand der Zeichnungen näher erläutert. Es zeigen:
- Fig. 1: eine stark schematisierte Draufsicht auf die erfindungsgemäße Vorrichtung,
- Fig. 2: eine stark schematisierte Seitenansicht der erfindungsgemäßen Vorrichtung,
- Fig. 3a: eine Draufsicht auf die Aufnahme im Halteabstand,
- Fig. 3b: eine Draufsicht auf die Aufnahme im Öffnungsabstand,
- Fig. 4: eine Ansicht ähnlich Fig. 1 nach der Anpassung auf einen breiteren Beutel, und
- Fig. 5: eine perspektivische Darstellung der Elemente eines Unterstützungsgerüstes.

Die Figuren 1 und 2 zeigen in stark schematisierter Darstellung die wesentlichsten Teile einer erfindungsgemäß ausgerüsteten Vorrichtung 1 zum Handhaben flexibler Beutel 2. Die Beutel 2 sind bevorzugt die üblichen Folienbeutel, wie sie für Getränke oder dergleichen verwendet werden, die aus Folienzuschnitten hergestellt werden, deren Ränder miteinander verschweißt werden. Der Beutel 2 enthält insbesondere zwei gegenüberliegende Seitenwände 2a, 2b, die über seitliche Nähte 3a, 3b miteinander verschweißt sind. Die quer zu den Seitennähten 3a, 3b verlaufenden, oberen Ränder 4a, 4b der Seitenwände 2a, 2b umgeben eine Befüllöffnung, und der Beutel 2 enthält bevorzugt einen nicht gezeichneten Standboden an der den oberen Rändern 4a, 4b gegenüberliegenden Seite. Die Seitenwände 2a, 2b werden zum Verschließen des Beutels an den Rändern 4a, 4b miteinander verschweißt.

Die Vorrichtung 1 ist im dargestellten Ausführungsbeispiel als Transportvorrichtung für die Beutel ausgebildet, durch die die Beutel 2 durch verschiedene Behandlungsstationen, wie beispielsweise eine Befüllstation und eine Schweißstation zum Verschweißen der oberen Ränder 4a, 4b transportiert wird. Die Vorrichtung, bis auf die nachfolgend beschriebenen erfindungsgemäßen Abwandlungen, entspricht der Vorrichtung nach der EP-A-908386, so dass zur Erläuterung weiterer Einzelheiten der Vorrichtung auf diese Druckschrift verwiesen werden kann.

Im dargestellten Ausführungsbeispiel enthält die Vorrichtung 1 eine Mehrzahl von Aufnahmen 5, die jeweils zur Aufnahme eines einzelnen Beutels 2 ausgebildet sind. Die Aufnahmen 5 sind in einer Reihen quer zu einer Förderrichtung F durch die Behandlungsstationen angeordnet. Im dargestellten Ausführungsbeispiel sind zwei dieser Aufnahmen 5 gezeigt, die Vorrichtung 1 kann jedoch in Fortsetzung der gezeigten Reihe und im Verlauf weiterer, paralleler Reihen noch wesentlich mehr Aufnahmen 5 enthalten.

Jeder Aufnahme 5 sind gegenüberliegende Halteeinrichtungen 6 für jeweils einen Beutel 2 zugeordnet. Die Halteeinrichtungen 6 enthalten im dargestellten Ausführungsbeispiel sowohl jeweils eine Einzelklammer 7a und 7b eines Klammerpaars 7 , als auch ein Teil eines Unterstützungsgerüsts 8. Die Halteeinrichtungen 6 können jedoch auch entweder nur durch die Klammer 7a bzw. 7b oder durch das Unterstützungsgerüst 8 gebildet werden. Die Klammern 7a, 7b entsprechen den Halteeinrichtungen nach der EP 908386 und enthalten jeweils einen feststehenden Klammerblock 9 und ein demgegenüber verschiebbares Zangenteil 10, zwischen denen ein Klemmspalt 11 zum Einklemmen der seitlichen Ränder 3a, 3b des Beutels 2 ausgebildet wird. Das Zangenteil 10 wird über einen Druckstempel 12 bewegt, der das Klammerteil 10 in einer Klemmstellung durch eine Feder 13 belastet. Am hinteren Ende des Druckstempels 12 ist ein Druckkopf 14 vorgesehen, der auf die Feder 13 wirkt.

Der Klammerblock 9, das Zangenteil 10, der Klemmspalt 11, der Druckstempel 12, die Feder 13 und der Druckkopf 14 sind identisch für beide Klammern 7a, 7b des Klammerpaars 7, wobei jedoch die beiden Klammern 7a, 7b spiegelbildlich und um 180° zueinander versetzt angeordnet sind, so dass sie die Seitenränder 3a, 3b jedes Beutels in Förderrichtung F einmal von vorne und einmal von hinten übergreifen.

Die Klammer 7a der Aufnahme 5 ist an einem ersten Träger 15 und die Klammer 7b der gleichen Aufnahme 5 an einem Träger 16 befestigt. Die Befestigung erfolgt über den jeweiligen Klemmblock 9. Die Träger 15, 16 sind als langgestreckte, stabförmige Elemente ausgebildet, verlaufen parallel zueinander und sind derart gelagert, dass eine Bewegung entlang des Doppelpfeils A bzw. B in Richtung ihrer Längserstreckung möglich ist.

Das Unterstützungsgerüst 8 jeder Aufnahme 5 ist in näheren Einzelheiten in Fig. 5 gezeigt und enthält zwei Seitenträger 8a, 8b und einen Bodenträger 8c, der mit weiteren Seitenträgern 8d und 8e verbunden ist. Die Seitenträger 8a, 8b sind so ausgebildet, dass sie die seitlichen Ränder 3a, 3b des Beutels 2 übergreifen und weisen zu diesem Zweck einen im Wesentlichen trapezförmigen Querschnitt mit seitlichen Flügeln 17 und einem Haltesteg 18 auf. Jeder Seitenträger 8a, 8b ist jeweils mit demjenigen Träger 15, 16 verbunden, mit dem auch der Klemmblock 9 der zugeordneten Klammer 7a, 7b verbunden ist. Dies kann durch eine direkte Verbindung mit dem jeweiligen Träger 15, 16 oder durch Anbringung am Klemmblock 9 geschehen.

Der Boden 8c ist zwischen den Klammern 7a, 7b angeordnet, jedoch nicht mit diesen verbunden und unabhängig von den Seitenträgern 8a, 8b bewegbar. Der Bodenträger 8c ist an einem gesonderten Unterstützungsbauteil (nicht gezeigt) befestigt, durch das er angehoben und abgesenkt werden kann, d.h. der Bodenträger 8c kann relativ zu den Klammern 7a, 7b und den Seitenträgern 8a, 8b unabhängig in Höhenrichtung bewegt werden. In Förderrichtung F vordere und hintere Träger 8d und 8e zur Abstützung der Seitenwände 2a, 2b des Beutels 2 sind fest mit dem Bodenträger 8c verbunden.

Zum Öffnen und Schließen der Beutel zum Zwecke des Befüllens und des Verschweißens der oberen Ränder 4a, 4b des Beutels 2 ist eine Betriebs-Verstelleinrichtung 19 vorgesehen. Die Betriebs-Verstelleinrichtung 19 enthält wenigstens ein Betätigungselement in Form wenigstens eines der Träger 15, 16, das mit einem Steuerelement 20 zum Bewegen des jeweiligen Trägers 15, 16 entlang seiner Längsachse verbunden ist. Das Steuerelement 20 ist als Steuerrolle ausgebildet, die in einer Führung 21 läuft. Im dargestellten Ausführungsbeispiel sind beide Träger 15, 16 über jeweils eine Steuerrolle 20 und eine Zwangsführung 21 in Richtung der Doppelpfeile A, B bewegbar, es ist jedoch auch möglich, nur einen der beiden Träger 15, 16 zu steuern.

Zum Steuern des Betriebs der Klammern 7a, 7b ist weiterhin ein Drücker 22 für jede der Klammern 7a, 7b vorgesehen. Der Drücker 22 erstreckt sich parallel zur Bewegungsrichtung A bzw. B des jeweils anliegenden Trägers 15, 16 und ist an einer drehbaren Stange 23 (Fig. 2) befestigt, die über Auslösehebel 24 verdrehbar ist. Die Auslösehebel 24 können an den unterschiedlichsten Stellen der Stangen 23 befestigt sein, wo sie bei der Bewegung der Transporteinrichtung in Förderrichtung F an den geeigneten Stellen mit Betätigungsnocken (nicht gezeigt) in Eingriff gelangen können. Gelangen die Auslösehebel 24 mit den Betätigungsnocken in Eingriff, so wird die Stange 23 und damit der Drücker 22 verdreht und drückt gegen den Druckstempel 14 der anliegenden Klammer 7a bzw. 7b. Durch diesen Druck wird die Feder komprimiert und das Zangenteil 10 gegenüber dem Klemmblock 9 zum Öffnen des Klemmspaltes 11 verschoben. Zum Schließen des Klemmspaltes 11 drückt die Feder 13 des Zangenteils 10 wieder an den Klemmblock 9 heran, sobald der Druckstempel 14 vom Eingriff mit dem Drücker 22 freikommt.

Die betriebsbedingte Verstellung der Halteeinrichtungen 6 innerhalb einer Aufnahme 5 relativ zueinander zum Öffnen und Schließen des Beutels 2 ist in den Figuren 3a und 3b näher dargestellt, wobei dort nur die Klammern 7a, 7b gezeigt sind und aus Übersichtlichkeitsgründen das Unterstützungsgerüst 8 weggelassen wurde. Ist der Beutel 2 geschlossen, d.h. liegen die beiden oberen Ränder 4a, 4b der Seitenwandungen 2a, 2b aneinander an, wie dies in Fig. 3a gezeigt ist, so müssen die beiden Klammern 7a, 7b (und selbstverständlich auch die Seitenträger 8a und 8b) einen Halteabstand H aufweisen, bei dem die Beutel 2 geschlossen bleiben, aber nicht gedehnt werden. Zum Öffnen der Beutel müssen die Halteeinrichtungen 6 einen Öffnungsabstand O aufweisen, der die Beutel von der Seite her staucht, so dass sich Vorder- und Rückseite 2a, 2b zu gegenüberliegenden Seiten ausbauchen, wie dies in Fig. 3b gezeigt ist.

Um dies zu erreichen, ist die Führung 21 so ausgebildet, dass das Steuerelement 20 die beiden Träger 15, 16 parallel zueinander und gegeneinander verschiebt, so dass sich die jeweils an ihnen befestigten Halteeinrichtungen 6 jeder Aufnahme 5 aufeinander zu und voneinander weg bewegen. Dies wird über Kurvenbereiche 21 a der Führung 21 erreicht, die eine Verlagerung der Träger 15 bzw. 16 um den Betrag dB in Richtung der Doppelpfeile A, B bewirken.

Aus dieser Beschreibung ergibt sich, dass die Steuerung über das Steuerelement 20 und die Zwangsführung 21 mit der festgelegten Kurvenauslenkung 21a und den festgelegten Befestigungsstellen der Klammern 7a, 7b speziell an die Beutelabmessungen, insbesondere die Breite der Beutel zwischen den Rändern 3a und 3b angepasst werden muss.

Um mit der Vorrichtung 1 auch breitere oder schmalere Beutel handhaben zu können, ist weiterhin eine Anpassungs-Verstelleinrichtung 25 vorgesehen, mit der die Halteeinrichtungen 6 der Aufnahme 5 an unterschiedliche Beutelbreiten angepasst werden kann. Die Anpassungs-Verstelleinrichtung 25 greift im dargestellten Ausführungsbeispiel am Betätigungselement 15, 16 der Betriebs-Verstelleinrichtung 19 an und verändert die Relativlagen der Halteeinrichtungen 6 jeder Aufnahme 5 bezüglich der Führung 21. Dies geschieht im dargestellten Ausführungsbeispiel durch Verlängerung des Übertragungsweges zwischen dem Steuerelement 20 und dem zugeordneten Betätigungselement 15, 16 durch ein Verstellelement 26, das im dargestellten Ausführungsbeispiel als Lochreihe 27 mit zugeordnetem Arretierungsstift 28 ausgebildet ist. Das Verstellelement 26 enthält im dargestellten Ausführungsbeispiel ein Trägerstück 15a, das mit den Löchern 27 versehen ist und fest mit dem Rest des Trägers 15, an dem alle Klemmblöcke 9 der Klammern 7a befestigt sind, verbunden ist und teleskopisch in ein Reststück 15b einschiebbar ist, das mit dem Steuerelement 20 verbunden ist. Durch das Reststück 15b und desjenigen Lochs 27, das der Beutelgröße entspricht, wird ein Arretierungsstift des Arretierungsteils 28 gesteckt, so dass der Abstand zwischen den Klammern 7a und dem Steuerelement 20 in Stufen veränderbar ist. Die Stufen, d.h. die Abstände der Löcher 27, sind bevorzugt auf die voraussichtlich zu handhabenden Abmessungen, d.h. die Breite der Beutel 2 abgestimmt. Zusammen mit den Klammern 7a bewegen sich ebenfalls die Seitenträger 8a und sind somit ebenfalls an verschiedene Beutelbreiten zwischen den Rändern 3a, 3b anzupassen. Der Bodenträger 8c mit den ggf. daran befestigten Seitenträgern 8d und 8e folgt dieser seitlichen Bewegung nicht, kann jedoch ggf. angehoben und abgesenkt werden, um auch eine Bodenunterstützung, insbesondere für besonders schwere Beutel zu bewirken.

Auf diese Weise werden alle am Träger 15 befestigten Klammern 7a und Seitenträger 8a der Halteeinrichtungen 6 simultan und um den gleichen Betrag bezüglich der am Träger 16 befestigten Klammern 7b und Seitenträger 8b verstellt.

Fig. 1 zeigt die Vorrichtung 1, angepasst an die Handhabung der schmalsten Beutel 2, während Fig. 4 die Vorrichtung 1 bei der Handhabung der breitesten Beutel 2 zeigt, d.h. der Arretierungsstift 28 ist hier in das letztmögliche Loch eingesteckt worden.

Um den erforderlichen Verstellbereich zu ermöglichen, erstrecken sich auch die Anlageflächen der Drücker 22 für den Druckstempel 14 über den vorgesehenen Verstellbereich entlang der Bewegungsrichtung A, so dass bei jeder Beutelbreite ein korrektes Öffnen und Schließen der Klammern 7a, 7b möglich ist.

Obwohl im dargestellten Ausführungsbeispiel nur der Träger 15 verlängerbar oder verkürzbar ist, kann eine identische Anpassungs-Verstelleinrichtung auch am Träger 16 vorgesehen sein, so dass sich der Verstellbereich für eine Anpassung an unterschiedliche Beutelbreiten weiter erhöht.

Wie unschwer zu erkennen, erfordert die erfindungsgemäße Anpassungs-Verstelleinrichtung 25 keinerlei Änderungen in der Steuerung über das Steuerelement 20 und die Steuerkurve 21, so dass durch die erfindungsgemäße Ausgestaltung beim Wechsel von einer Beutelabmessung auf eine abweichende Beutelabmessung kaum Änderungen vorgenommen werden müssen.

In Abwandlung der beschriebenen und gezeichneten Ausführungsbeispiele kann die Halteeinrichtung auch nur aus den Klammern oder nur aus dem Unterstützungsgerüst bestehen, wodurch sich eine noch größere Bandbreite zu handhabender Beutelarten und - abmessungen ergibt. Das Unterstützungsgerüst kann in seiner Form und Ausgestaltung an andere Beutelformen angepasst werden. Beispielsweise können die Flügel verlängert und der Boden ohne die Seitenunterstützungen ausgebildet sein.

## Patentansprüche

1. Vorrichtung (1) zum Handhaben von flexiblen Beuteln (2), mit einer Aufnahme (5) für den Beutel (2), die mit beidseitig am Beutel (2) angreifenden Halteeinrichtungen (6) versehen ist, sowie mit einer Anpassungs-Verstelleinrichtung (25) zum Anpassen wenigstens einer Halteeinrichtung (6) an unterschiedliche Beutelabmessungen und einer Betriebs-Verstelleinrichtung (19) zum Bewegen der Halteeinrichtungen (6) relativ zueinander zwischen einer Schließstellung der Beutel, in der die Halteeinrichtungen (6) den Halteabstand (H) zueinander aufweisen, und einer Öffnungsstellung der Beutel (2), in der die Halteeinrichtungen (6) einen Öffnungsabstand (O) zueinander aufweisen, der kleiner als der Halteabstand (H) ist, **dadurch gekennzeichnet, dass** eine der Halteeinrichtungen (6) an einem ersten Träger (15) und die zweite Halteeinrichtung (6) an einem zweiten Träger (16) befestigt ist, wobei wenigstens einer der Träger (15, 16) mit einem Steuerelement (20) der Betriebs-Verstelleinrichtung (19) verbunden und zum Verändern des Abstandes zwischen den Halteeinrichtungen (6) relativ zum anderen Träger (16) bewegbar ist, und wobei durch die Anpassungs-Verstelleinrichtung (25) die Übertragungslänge des Trägers (15) zwischen dem Steuerelement (20) und der an diesem Träger (15) befestigten Halteeinrichtung (6) veränderbar ist.

2. Vorrichtung nach Anspruch 1, **dadurch gekennzeichnet, dass** durch die Anpassungs-Verstelleinrichtung (25) ein Halteabstand (H) zwischen zwei seitlich am Beutel (2) angreifenden Halteeinrichtungen (6) verstellbar ist.

3. Vorrichtung nach Anspruch 1 oder 2, **dadurch gekennzeichnet, dass** durch die Anpassungs-Verstelleinrichtung (25) neben dem Halteabstand (H) auch der Öffnungsabstand (O) an die unterschiedlichen Beutelabmessungen anpassbar ist.

4. Vorrichtung nach einem der Ansprüche 1 bis 3, **dadurch gekennzeichnet, dass** die Anpassungs-Verstelleinrichtung (25) ein Verstellelement (26) zur Einwirkung auf den Träger (15) enthält.

5. Vorrichtung nach einem der Ansprüche 1 bis 4, **dadurch gekennzeichnet, dass** die Übertragungslänge in an die Beutelabmessungen angepassten Stufen verstellbar ist.

6. Vorrichtung nach einem der Ansprüche 1 bis 5, **dadurch gekennzeichnet, dass** die Übertragungslänge mit Hilfe eines Verstellelements in Form einer Lochreihe (27) und eines Arretierungselements (28) verstellbar ist.

7. Vorrichtung nach einem der Ansprüche 1 bis 6, **dadurch gekennzeichnet, dass** die Halteeinrichtung (6) Klammern (7) enthält.

8. Vorrichtung nach einem der Ansprüche 1 bis 7, **dadurch gekennzeichnet, dass** die Halteeinrichtung (6) ein Unterstützungsgerüst (8) für den Beutel (2) mit wenigstens einem Seiten- und/oder einem Bodenträger (8a, 8b, 8c) aufweist.

9. Vorrichtung nach Anspruch 8, **dadurch gekennzeichnet, dass** der Seitenträger (8a, 8b) an einem zugeordneten Träger (15, 16) befestigt und relativ zum Bodenträger (8c) bewegbar ist.

10. Vorrichtung nach Anspruch 8 oder 9, **dadurch gekennzeichnet, dass** der Bodenträger (8c) höhenverstellbar ist.

## Claims

1. Device (1) for handling flexible pouches (2), comprising a receptacle (5) for the pouch (2), which is provided with holding means (6) engaging the pouch (2) on both sides, an adaptation adjuster (25) is provided for adapting at least one holding means (6) to different pouch dimensions, and an operational adjuster (19) is provided for moving the holding means (6) relative to each other between a closed position of the pouches, in which the holding means (6) have the holding distance (H) relative to each other, and an opened position of the pouches (2), in which the holding means (6) have an opening distance (O) relative to each other which is smaller than the holding distance (H), **characterized in that** one of the holding means (6) is fixed to a first carrier (15) and the second holding means (6) is fixed to a second carrier (16), wherein at least one of the carriers (15, 16) is connected to a control element (20) of the operational adjuster (19) and movable relative to the other carrier (16) to alter the distance between the holding means (6), and wherein the transfer length of the carrier (15) between the control element (20) and the holding means (6) fixed to this carrier (15) can be altered by the adaptation adjuster (25).

2. Device according to claim 1, **characterized in that** the adaptation adjuster (25) can adjust a holding distance (H) between two holding means (6) laterally engaging the pouch (2).

3. Device according to claim 1 or 2, **characterized in that** not only the holding distance (H), but also the opening distance (O) is adaptable to the different pouch dimensions by the adaptation adjuster (25).

4. Device according to one of claim 1 to 3, **characterized in that** d that the adaptation adjuster (25) comprises an adjusting element (26) to act on the carrier (15).

5. Device according to one of claims 1 to 4, **characterized in that** the transfer length is variable in steps adapted to the pouch dimensions.

6. Device according to one of claims 1 to 5, **characterized in that** the transfer length can be adjusted by means of an adjusting element in the form of a row of holes (27) and a locking member (28).

7. Device according to one of claims 1 to 6, **characterized in that** the holding means (6) comprises clamps (7).

8. Device according to one of claims 1 to 7, **characterized in that** the holding means (6) comprises a support frame (8) for the pouch (2) including at least one side and/or bottom carrier (8a, 8b, 8c).

9. Device according to claim 8, **characterized in that** the side carrier (8a, 8b) is fixed to an associated carrier (15, 16) and is movable relative to the bottom carrier (8c).

10. Device according to claim 8 or 9, **characterized in that** the bottom carrier (8c) is height-adjustable.

## Revendications

1. Dispositif (1) pour la manipulation de sacs flexibles (2), avec un logement (5) pour le sac (2), qui est pourvu de dispositifs de retenue (6) qui agissent des deux côtés sur le sac (2), avec un dispositif de réglage d'adaptation (25) pour adapter au moins un dispositif de retenue (6) à des dimensions de sac différentes, et avec un dispositif de réglage de fonctionnement (19) pour déplacer les dispositifs de retenue (6) l'un par rapport à l'autre entre une position de fermeture des sacs dans laquelle les dispositifs de retenue (6) présentent l'écartement de retenue (H), et une position d'ouverture des sacs (2) dans laquelle les dispositifs de retenue (6) présentent un écartement d'ouverture (O) qui est plus petit que l'écartement de retenue (H),
**caractérisé en ce que** l'un des dispositifs de retenue (6) est fixé à un premier support (15) et le second dispositif de retenue (6) est fixé à un second support (16), étant précisé que l'un des supports (15, 16) est relié à un élément de commande (20) du dispositif de réglage de fonctionnement (19) et est apte à être déplacé par rapport à l'autre support (16) pour modifier l'écartement entre les dispositifs de retenue (6), et que grâce au dispositif de réglage d'adaptation (25) la longueur de transmission du support (15) entre l'élément de commande (20) et les dispositifs de retenue (6) fixés à ce support (15) est apte à être modifiée.

2. Dispositif selon la revendication 1, **caractérisé en ce que** grâce au dispositif de réglage d'adaptation (25) un écartement de retenue (H) entre deux dispositifs de retenue (6) agissant latéralement sur le sac (2) est réglable.

3. Dispositif selon la revendication 1 ou 2, **caractérisé en ce que** le dispositif de réglage d'adaptation (25) permet d'adapter non seulement l'écartement de retenue (H), mais aussi l'écartement d'ouverture (O) aux différentes dimensions de sac.

4. Dispositif selon l'une des revendications 1 à 3, **caractérisé en ce que** le dispositif de réglage d'adaptation (25) contient un élément de réglage (26) destiné à agir sur le support (15).

5. Dispositif selon l'une des revendications 1 à 4, **caractérisé en ce que** la longueur de transmission est réglable par degrés adaptés aux dimensions des sacs.

6. Dispositif selon l'une des revendications 1 à 5, **caractérisé en ce que** la longueur de transmission est réglable à l'aide d'un élément de réglage qui a la forme d'une rangée de trous (27) et d'un élément d'arrêt (28).

7. Dispositif selon l'une des revendications 1 à 6, **caractérisé en ce que** le dispositif de retenue (6) contient des éléments de serrage (7).

8. Dispositif selon l'une des revendications 1 à 7, **caractérisé en ce que** le dispositif de retenue (6) comporte une ossature de soutien (8) pour le sac (2), avec au moins un support latéral et/ou un support inférieur (8a, 8b, 8c).

9. Dispositif selon la revendication 8, **caractérisé en ce que** le support latéral (8a, 8b) est fixé à un support associé (15, 16) et est mobile par rapport au support inférieur (8c).

10. Dispositif selon la revendication 8 ou 9, **caractérisé en ce que** le support inférieur (8c) est réglable en hauteur.
